# FASCICULE DE BREVET EUROPEEN

(11) **EP 1 850 952 B1**
(45) Date de publication et mention de la délivrance du brevet: **04.11.2009**
(21) Numéro de dépôt: 06709326.0
(22) Date de dépôt: 15.02.2006
(51) Int. Cl.: B01F 9/22, B01F 13/06

(54) **MELANGEUR A OUTI LS DE MELANGE ENTRAÎNES PAR LA ROTATION DE LA CUVE**
MISCHER MIT MISCHWERKZEUGEN, DIE DURCH DIE DREHUNG DES BEHÄLTERS ANGETRIEBEN WERDEN
MIXER COMPRISING MIXING TOOLS WHICH ARE DRIVEN BY THE ROTATION OF THE BOWL

(30) Priorité: 15.02.2005 FR 0501516; 05.04.2005 FR 0503361
(43) Date de publication de la demande: 07.11.2007
(73) Titulaire: VMI, 85600 Montaigu (FR)
(72) Inventeur: FISSON, Gerard, F-85600 Saint Hilaire de Loulay (FR); RICARD, Pascal, F-85600 Treize Septiers (FR); JAUNET, Laurent, F-85600 Saint Hilaire de Loulay (FR); VANNIER, Guillaume, F-44100 Nantes (FR)
(74) Mandataire: Gaillarde, Frédéric F. Ch.
(86) Numéro de dépôt international: PCT/FR2006/000351
(87) Numéro de publication internationale: WO 2006/087471

(56) Documents cités:
- DE-C- 14 726
- FR-A- 322 914
- FR-A- 1 009 682
- GB-A- 761 614
- US-A- 967 003
- US-A- 3 169 493
- PATENT ABSTRACTS OF JAPAN vol. 009, no. 260 (C-309), 17 octobre 1985 (1985-10-17) & JP 60 114334 A (NIHON SEIFUN KK), 20 juin 1985 (1985-06-20)

## Description

L'invention concerne un mélangeur, notamment un pétrin, muni de plusieurs outils de mélange ainsi qu'une installation comprenant un tel mélangeur. Des exemples de tels mélangeurs sont exposés dans les documents FR-A-322914, US-A-3169493, DE-B-1160801, DE-A-56989 et DE-B-1018846.

De tels mélangeurs peuvent être utilisés dans tous les domaines du mélange industriel comme par exemple la réalisation de pâte pour la boulangerie ou le mélange de poudres, de viandes, de salades.

Pour assurer un bon pétrissage de la pâte alimentaire, notamment de boulangerie, les pétrins doivent être agencés pour faire subir à la pâte une succession de cisaillements et d'étirements à l'intérieur de la cuve.

Dans l'art antérieur, on connaît trois types de mélangeurs destinés à ces applications :
- les pétrins à axe oblique, comportant une cuve de révolution tournante et des outils de mélange rotatifs (dont l'axe est oblique) plongeant dans la cuve ;
- les pétrins à spirales, comportant également une cuve de révolution tournante et des outils de mélange rotatifs plongeant dans la cuve ;
- les batteurs, comportant une cuve fixe et des outils de mélange rotatifs plongeant dans la cuve et dont l'axe de rotation décrit un cercle à l'intérieur de la cuve.

Ces mélangeurs de l'art antérieur présentent principalement des inconvénients liés à la présence d'outils plongeant par le dessus la cuve, rendant l'accès à celle-ci difficile lors du chargement et du déchargement de la matière à mélanger.

Certains de ces mélangeurs disposent de têtes porteuses d'outils relevables qui dégagent l'outil de la cuve mais n'offrent pas un accès complètement libre.

Par ailleurs, la configuration à outils plongeants et cuve tournante des pétrins à axe oblique et des pétrins à spirales ne permet pas de rendre la cuve étanche pendant le mélange, rendant ainsi impossibles les mélanges sous vide ou sous pression.

D'autre part, les parties mécaniques assurant les transmissions et la rotation des outils des mélangeurs de type batteur sont complexes et d'un coût de fabrication élevé.

Le but de l'invention est de pallier ces inconvénients de l'art antérieur, tout en assurant une succession d'étirement cisaillement de la pâte qui soit optimale pour le pétrissage d'une pâte alimentaire à base de farine et d'eau.

A cet effet, l'invention a comme premier objet un mélangeur comprenant au moins deux outils de mélange, un bâti supportant d'une part une cuve pour contenir la matière à mélanger et d'autre part des moyens de motorisation pour entraîner en rotation les outils de mélange caractérisé en ce que chaque outil de mélange comprend un arbre monté en rotation dans le fond de la cuve et qui coopère avec les moyens de motorisation provoquant la rotation desdits outils de mélange.

Les outils de mélange étant fixés sur le fond de la cuve, le dessus de celle-ci est complètement libéré pour les opérations de chargement et de déchargement ainsi que pour l'ajout d'ingrédients pendant la préparation.

Selon une réalisation, les moyens de motorisation entraînent en outre la cuve en rotation et le fond de la cuve est solidaire d'un arbre relié aux moyens de motorisation pour entraîner la cuve en rotation, de sorte que la rotation de la cuve provoque la rotation desdits outils de mélange.

Le principe d'entraînement des outils par la rotation de la cuve permet de n'employer qu'une seule motorisation associée à une transmission très simple et compacte participant ainsi à une machine simple; fiable et d'un coût de fabrication bien inférieur aux réalisations de l'art antérieur.

De même, le bâti, n'ayant plus à assurer des fonctions complexes de support des différentes motorisations, de la cuve et des outils, se réduit à un simple support de l'ensemble cuve - motorisation - transmission.

La cuve, destinée à tourner sur elle-même pendant le mélange, est de préférence un volume de révolution, par exemple un cylindre, mais elle peut également prendre d'autres formes, par exemple sensiblement oblongue.

Une réalisation dans laquelle la cuve est sensiblement oblongue permet d'améliorer le cisaillement et l'étirement de la pâte.

Selon un mode de réalisation, les moyens de motorisation du mélangeur comprennent un moto-réducteur relié à l'arbre solidaire de la cuve, une couronne dentée traversée par ledit arbre, libre par rapport à cet arbre et solidaire du moto-réducteur, en ce que chaque arbre des outils de mélange porte un pignon en prise directe avec ladite couronne dentée.

La couronne dentée peut être pourvue d'une denture extérieure, les pignons portés par les axes des outils de mélange engrenant sur le périmètre externe de la couronne dentée ou bien, en variante, elle peut être pourvue d'une denture intérieure, les pignons engrenant alors sur le périmètre interne de la couronne dentée.

Dans une variante de ce mode de réalisation, lesdits pignons et ladite couronne dentée sont situés sensiblement dans le même plan et, plutôt que d'être en prise directe, sont en prise par l'intermédiaire d'un moyen de transmission synchrone tel qu'une courroie crantée ou une chaîne. Dans ce cas, la couronne dentée porte autant d'étages de denture qu'il y a de pignons à entraîner, et une chaîne ou courroie relie chaque pignon à l'étage denté correspondant de la couronne.

Afin d'améliorer l'efficacité de la phase de mélange, il peut être prévu un autre mode de réalisation dans lequel la cuve de mélange est montée sur un dispositif de basculement permettant de former un angle α entre l'axe de rotation de la cuve et la verticale.

Cette disposition a l'avantage de permettre l'inclinaison de la cuve pendant le mélange de manière à s'aider de la gravité pour favoriser la circulation de la matière à mélanger dans la cuve.

La capacité d'inclinaison du mélangeur peut aussi être utilisée pour faciliter le chargement et le déchargement de la matière.

Dans cette optique, le bâti peut comprendre, dans ses parties en contact avec le sol, des prises destinées à coopérer avec les fourches d'un chariot élévateur afin de déplacer le mélangeur vers une zone de déchargement, éventuellement en altitude, et de procéder au déchargement en faisant basculer la cuve.

Il est également envisageable de doter le mélangeur de caractéristiques supplémentaires pour des mélanges particuliers.

La cuve de mélange peut par exemple comprendre un couvercle relevable permettant le mélange dans une enceinte fermée pour des raisons de sécurité.

De plus, un tel couvercle peut être agencé pour, lorsqu'il est en position fermée, former avec la cuve une enceinte étanche comprenant un dispositif d'injection ou de pompage de gaz destiné à créer dans ladite enceinte étanche une atmosphère de mélange ou pétrissage contrôlée. En particulier, en fonction du procédé de pétrissage souhaité, on peut prévoir un pétrissage sous vide partiel ou sous pression de gaz neutre ou de gaz enrichi en oxygène.

De même, la cuve de mélange peut comprendre, dans l'épaisseur de ses parois, un dispositif de circulation de fluides de chauffage ou de refroidissement afin de procéder à des mélanges à température contrôlée.

L'invention s'applique plus particulièrement à un pétrin pour pâte alimentaire à base de farine et d'eau, dans lequel les outils de mélange sont des outils de pétrissage.

L'invention a également pour objet une installation comprenant un mélangeur tel que décrit précédemment ainsi qu'un dispositif de déchargement de la matière mélangée.

Une telle installation comprend un mélangeur à cuve basculante, une trémie et un dispositif de convoyage de la matière mélangée, ces trois éléments étant agencés de telle sorte que, en fin de mélange, le basculement de la cuve du mélangeur provoque la chute de la matière mélangée dans la trémie, celle-ci orientant ladite matière mélangée vers le dispositif de convoyage.

Dans un mode de réalisation de l'installation, le mélangeur est monté sur un élévateur intégré permettant le déversement de la matière mélangée dans une trémie en altitude.

D'autres particularités et avantages de l'invention apparaîtront encore dans la description ci-après relative aux dessins annexés, donnés à titre d'exemples non limitatifs :
- la figure 1 est une vue latérale d'un mélangeur selon l'invention, la cuve, la motorisation et la transmission étant vues en coupe ;
- la figure 2 est une vue de dessus du mélangeur de la figure 1;
- la figure 3 est une vue en perspective du mélangeur de la figure 1 ;
- la figure 4 est une vue en perspective d'un mélangeur selon un autre mode de réalisation de l'invention ;
- la figure 5 représente une installation selon l'invention ;
- la figure 6 représente une installation selon un autre mode de réalisation de l'invention ;
- la figure 7 est une vue en perspective d'un pétrin à trois outils selon l'invention ;
- la figure 8 est une vue de côté d'une variante des modes de réalisation des figures 1 ou 7 dans laquelle la cuve est pourvue d'un couvercle.

Le mélangeur 1 représenté sur les figures 1 à 8 est constitué d'un bâti 2 formant un socle en liaison pivot selon un axe horizontal avec le support 3 d'un moto-réducteur 4.

Une cuve 5, destinée à contenir la matière à mélanger, et des outils 6a, 6b de mélange rotatifs forment un ensemble supporté par le moto-réducteur 4.

Plus précisément, le moto-réducteur 4 comporte un arbre 7 de sortie à plateau sur lequel est fixée la cuve 5 de mélange de manière que la rotation dudit arbre 7 entraîne la rotation de la cuve 5 suivant sa direction axiale.

Une couronne dentée 8 est fixée sur le corps du moto-réducteur 4, entre le moto-réducteur 4 et le fond de la cuve 5 et entourant l'arbre 7 de sortie du moto-réducteur 4, la direction axiale de la roue dentée 8 étant confondue avec l'axe de rotation de la cuve 5 et de l'arbre 7 de sortie du moto-réducteur.

Les deux outils de mélange 6a, 6b, montés de part et d'autre de l'axe de rotation de la cuve 5, sont constitués chacun de deux bras soudés sur un arbre monté tournant dans un palier étanche 9a, 9b solidaire du fond de la cuve 5. Chacun de ces arbres débouche de la paroi externe du fond de la cuve 5, du côté du moto-réducteur 4, et comprend, fixé à cette extrémité, un pignon 10a, 10b engrainant sur la couronne dentée 8.

Les bras de chacun des outils sont situés dans des plans perpendiculaires entre eux et lesdits outils balayent des volumes s'imbriquant l'un dans l'autre.

Dans le mode de réalisation de la figure 7, le mélangeur, qui est un pétrin, comprend trois outils de mélange, ou outils de pétrissage, 6a-6c, disposés à 120° les uns des autres autour de l'axe de rotation de la cuve, ces outils balayant des volumes s'imbriquant les uns dans les autres.

Dans les deux modes de réalisation décrits, chaque outil de pétrissage est agencé de sorte à balayer un volume dont l'enveloppe est d'une part tangente à la périphérie interne de la cuve et d'autre part s'étend à proximité du centre de la cuve.

Ainsi, le pétrin selon l'invention permet, lors de la rotation des outils, d'obtenir une zone de cisaillement de la pâte au voisinage du centre de la cuve et des zones d'étirement de ladite pâte entre la périphérie interne de la cuve et chacun des outils. En particulier, avec deux outils, la zone de cisaillement est double car formée par deux bras de chacun des outils qui tournent en sens inverse, alors qu'avec trois outils, la zone de cisaillement est triple. Concernant les zones d'étirement, elles sont réalisées de façon particulièrement efficace du fait de la rotation conjointe de la cuve et des outils.

Ces réalisations permettent d'obtenir une succession de cisaillements et d'étirements de la pâte, ce qui est bénéfique pour un bon pétrissage d'une pâte alimentaire à base de farine et d'eau.

Dans d'autres modes de réalisation, on peut prévoir un nombre d'outils différents ou de forme différentes de sorte à modifier la nature ou le nombre des zones d'étirement cisaillement de la pâte.

Selon une variante des modes de réalisation du pétrin selon l'invention, on peut prévoir que la cuve comprenne un couvercle 20 relevable. Selon la représentation de la figure 8, le couvercle 20 est monté sur la cuve 5 au moyen d'un bras articulé 21 au bâti 2 de sorte à pouvoir fermer la cuve 5 de façon hermétique. En particulier, un joint peut être prévu au contact entre la cuve 5 et le couvercle 20.

En outre, le couvercle comprend une trappe sécurisée 22 d'introduction des ingrédients de la pâte à pétrir, ce qui permet de limiter les contacts entre l'opérateur et la poussière desdits ingrédients lorsque ceux-ci sont introduits dans la cuve. La figure 8 montre également un raccord tournant 23 qui est agencé pour être associé à la trappe 22 de sorte à permettre l'injection d'un gaz ou le pompage.

L'ensemble cuve - outils de mélange - motorisation - transmission est ainsi porté par le support 3 du moto-réducteur 4 et peut s'incliner par rapport au bâti 2.

Le mélangeur 1 que l'on vient de décrire fonctionne de la manière indiquée ci-après.

La cuve 5 est entraînée en rotation par le moto-réducteur 4. Ce mouvement de révolution de la cuve 5 entraîne les axes des outils de mélange 6a, 6b à décrire une trajectoire circulaire, autour de l'axe de rotation de la cuve 5, en faisant rouler les pignons 10a, 10b sur la couronne dentée fixe 8, provoquant ainsi la rotation des outils 6a, 6b.

Selon une réalisation, la cuve peut être fixe et seule les outils de mélange 6a et 6b sont entraînés en rotation par les moyens de motorisation.

La conception générale du mélangeur est telle que l'ensemble comprenant la cuve 5, le moto-réducteur 4 et les moyens de transmission est en liaison pivot avec le socle 2 et permet d'incliner la cuve 5 de sorte que l'axe de rotation de la cuve 5 forme un angle α avec la verticale (voir figure 1).

Il est ainsi possible de former un angle α pendant le mélange, ceci permettant d'augmenter l'efficacité du mélange vis-à-vis des zones mortes c'est-à-dire des volumes de la cuve 5 qui ne sont pas balayés par les outils 6a, 6b et où la matière mélangée a tendance à stagner.

Avec une inclinaison appropriée durant la phase de mélange, la matière se trouvant dans les zones mortes tombe par gravité dans les volumes balayés par les outils.

Il est aussi possible d'utiliser les possibilités d'inclinaison de la cuve 5, en fin de mélange, à des fins de déchargement de la matière mélangée.

On peut prévoir un déchargement très simple en équipant le mélangeur de prises 11 pour fourches de chariot élévateur et, au moment du déchargement, porter le mélangeur à l'endroit et à la hauteur voulue puis faire basculer fortement la cuve de manière à la vider. La figure 4 donne un exemple d'un tel mélangeur.

Des installations permettant le déchargement sont également présentées aux figures 5 et 6.

Sur la figure 5, il s'agit d'un mélangeur fixé à la hauteur du sol, déversant dans une trémie 12 en contrebas.

La figure 6 décrit un mélangeur fixé sur une colonne élévatrice 14 et déversant dans une trémie 15 en altitude.

La machine décrite ci-dessus présente notamment les avantages de :
- permettre un accès total à la cuve 5 pour la phase de chargement ou de déchargement ;
- disposer d'un mécanisme simple et robuste donc fiable ;
- être réalisable à un coût inférieur à celui des machines équivalentes grâce à la réduction du nombre et à la simplification des pièces en mouvement ;
- permettre un pétrissage sous atmosphère contrôlée ;
- limiter les contacts entre l'opérateur et les poussières issues des ingrédients de la pâte à pétrir ;
- fournir des zones de cisaillement et d'étirement de la pâte qui sont modulables et dont la cinématique est adaptée pour un pétrissage optimal d'une pâte alimentaire à base de farine et d'eau.

## Revendications

1. Mélangeur (1) comprenant au moins deux outils (6a, 6b) de mélange, un bâti (2) supportant d'une part une cuve (5) pour contenir la matière à mélanger et d'autre part des moyens (4, 8) de motorisation pour entraîner en rotation la cuve (5) et les outils de mélange (6a, 6b) **caractérisé en ce que** le fond de ladite cuve (5) est solidaire d'un arbre (7) relié aux moyens (4, 8) de motorisation pour entraîner la cuve (5) en rotation, chaque outil (6a, 6b) de mélange comprend un arbre monté en rotation dans le fond de la cuve (5) et qui coopère avec les moyens de motorisation (4, 8) pour que la rotation de la cuve (5) provoque la rotation desdits outils (6a, 6b) de mélange.

2. Mélangeur selon la revendication 1 **caractérisé en ce que** les moyens de motorisation comprennent un moto-réducteur (4) relié à l'arbre (7) solidaire de la cuve (5), une couronne dentée (8) traversée par ledit arbre (7), libre par rapport à cet arbre (7) et solidaire du moto-réducteur (4), **en ce que** chaque arbre des outils (6a, 6b) de mélange porte un pignon (10a ; 10b) en prise directe avec ladite couronne dentée (8).

3. Mélangeur selon la revendication 2 **caractérisé en ce que** la couronne dentée (8) est pourvue d'une denture extérieure, lesdits pignons (10a, 10b) engrenant sur le périmètre externe de la couronne dentée (8).

4. Mélangeur selon la revendication 2 **caractérisé en ce que** la couronne dentée (8) est pourvue d'une denture intérieure, lesdits pignons (10a, 10b) engrenant sur le périmètre interne de la couronne dentée (8).

5. Mélangeur selon la revendication 2, **caractérisé en ce que** les moyens de motorisation comprennent un moto-réducteur relié à l'arbre solidaire de la cuve, une couronne dentée traversée par ledit arbre, libre par rapport à cet arbre et solidaire du moto-réducteur, **en ce que** chaque arbre des outils de mélange porte un pignon, lesdits pignons et ladite couronne dentée étant situés sensiblement dans le même plan et étant en prise par l'intermédiaire d'un moyen de transmission synchrone.

6. Mélangeur selon l'une quelconque des revendications précédentes, **caractérisé en ce que** chaque outil de mélange est agencé de sorte à balayer un volume dont l'enveloppe est d'une part tangente à la périphérie interne de la cuve et d'autre part s'étend à proximité du centre de la cuve.

7. Mélangeur selon l'une quelconque des revendications précédentes **caractérisé en ce qu'**il comporte deux outils (6a, 6b) de mélange, les bras de chacun des outils étant situés dans des plans perpendiculaires entre eux et **en ce que** lesdits outils (6a, 6b) balayent des volumes s'imbriquant l'un dans l'autre.

8. Mélangeur selon l'une quelconque des revendications 1 à 4 **caractérisé en ce qu'**il comporte trois outils de mélange, disposés à 120° les uns des autres autour de l'axe de rotation de la cuve (5), et **en ce que** lesdits outils balayent des volumes s'imbriquant les uns dans les autres.

9. Mélangeur selon l'une quelconque des revendications précédentes **caractérisé en ce que** ladite cuve (5) de mélange est sensiblement cylindrique.

10. Mélangeur selon l'une quelconque des revendications 1 à 8 **caractérisé en ce que** ladite cuve (5) de mélange est sensiblement oblongue.

11. Mélangeur selon l'une quelconque des revendications précédentes **caractérisé en ce que** ladite cuve (5) est montée sur un dispositif de basculement permettant de former un angle α entre l'axe de rotation de la cuve (5) et la verticale.

12. Mélangeur selon la revendication 11 **caractérisé en ce que** la cuve (5) et les moyens (4, 8) de motorisation forment un ensemble relié au bâti (2) par une liaison pivot.

13. Mélangeur selon l'une quelconque des revendications précédentes **caractérisé en ce que** ladite cuve (5) comprend un couvercle relevable (20).

14. Mélangeur selon la revendication 13, **caractérisé en ce que** le couvercle (20) comprend une trappe (22) d'introduction des ingrédients de la pâte à mélanger.

15. Mélangeur selon la revendication 13 ou 14 **caractérisé en ce que** ledit couvercle en position fermée forme avec la cuve (5) une enceinte étanche comprenant un dispositif d'injection ou de pompage de gaz destiné à créer dans ladite enceinte étanche une atmosphère de mélange contrôlée.

16. Mélangeur selon l'une quelconque des revendications précédentes **caractérisé en ce que** ladite cuve (5) comprend, dans l'épaisseur de ses parois, un dispositif de circulation de fluides de chauffage ou de refroidissement.

17. Mélangeur selon l'une quelconque des revendications précédentes **caractérisé en ce que** ledit bâti (2) comprend, dans ses parties en contact avec le sol, des prises (11) destinées à coopérer avec les fourches d'un chariot élévateur.

18. Mélangeur selon l'une quelconque des revendications précédentes, **caractérisé en ce que** ledit mélangeur est un pétrin, les outils de mélange étant des outils de pétrissage.

19. Installation industrielle de mélange **caractérisée en ce qu'**elle comprend un mélangeur (1) selon les revendications 11 ou 12, une trémie (12 ; 15) et un dispositif (13) de convoyage de la matière mélangée, ces trois éléments étant agencés de telle sorte que, en fin de mélange, le basculement de la cuve (5) du mélangeur (1) provoque la chute de la matière mélangée dans la trémie (12 ; 15), celle-ci orientant ladite matière mélangée vers le dispositif (13) de convoyage.

20. Installation industrielle de mélange selon la revendication 19 **caractérisée en ce que** le mélangeur est monté sur un élévateur intégré (14) permettant le déversement de la matière mélangée dans une trémie (15) en altitude.

## Claims

1. Mixer (1) comprising at least two mixing tools (6a, 6b) and a frame (2) bearing, on the one hand, a bowl (5) for containing the material to be mixed and, on the other hand, motorisation means (4, 8) for rotating the bowl (5) and the mixing tools (6a,6b), **characterized in that** the bottom of said bowl (5) is solidly attached to a shaft (7) connected to the motorisation means (4, 8,) for driving the rotation of the bowl (5), each mixing tool (6a, 6b) comprises a shaft rotatingly mounted to the bottom of the bowl (5) and which co-operates with the motorisation means (4, 8) so that the rotation of the bowl (5) causes the rotation of said mixing tools (6a, 6b).

2. Mixer according to claim 1, **characterized in that** the motorisation means comprise a geared motor (4) connected to the shaft (7) solidly attached to the bowl (5), a crown gear (8), which said shaft (7) passes through, and which is free in relation to this shaft (7) and solidly attached to the geared motor (4) and **in that** each shaft of the mixing tools (6a, 6b) bears a pinion (10a, 10b) in direct contact with said crown gear (8).

3. Mixer according to claim 2, **characterized in that** the crown gear (8) is equipped with outer gear teeth, said pinions (10a, 10b) engaging with the outer perimeter of the crown gear (8).

4. Mixer according to claim 2, **characterized in that** the crown gear (8) is equipped with inner gear teeth, said13 pinions (10a, 10b) engaging with the inner perimeter of the crown gear (8).

5. Mixer according to claim 2, **characterized in that** the motorisation means comprise a geared motor connected to the shaft solidly attached to the bowl, a crown gear which said shaft passes through, which is free in relation to this shaft and solidly attached to the geared motor, **in that** each shaft of the mixing tools has a pinion, said pinions and said crown gear being located substantially in the same plane and being connected together by means of synchronous transmission means.

6. Mixer according to any one of the preceding claims, **characterized in that** each mixing tool is arranged so as to pass through a volume contained within a line which, on the one hand, is tangential to the inner periphery of the bowl and, on the other hand, extends near the centre of the bowl.

7. Mixer according to any one of the preceding claims, **characterized in that** it comprises two mixing tools (6a, 6b), the arms of each tool being located in planes perpendicular to one another and **in that** said tools (6a, 6b) pass through overlapping volumes.

8. Mixer according to any one of the claims from 1 to 4, **characterized in that** it comprises three mixing tools, positioned at an angle of 120° to each other around the axis of rotation of the bowl (5), and **in that** said tools pass through overlapping volumes.

9. Mixer according to any one of the preceding claims, **characterized in that** said mixing bowl (5) is substantially cylindrical.

10. Mixer according to any one of the claims from 1 to 8 **characterized in that** said mixing bowl (5) is substantially oblong.

11. Mixer according to any one of the preceding claims, **characterized in that** said bowl (5) is mounted on a tilting device making it possible to form an angle α between the axis of rotation of the bowl (5) and the vertical.

12. Mixer according to claim 11, **characterized in that** the bowl (5) and the motorisation means (4, 8) form an assembly connected to the frame (2) by a pivoting link.

13. Mixer according to any one of the preceding claims, **characterized in that** said bowl (5) comprises a removable cover (20).

14. Mixer according to claim 13, **characterized in that** the cover (20) comprises a trap (22) for inserting the ingredients of the dough to be mixed.

15. Mixer according to claim 13 or 14, **characterized in that** said cover in dosed position forms a sealed enclosure with the bowl (5), comprising a gas pumping or injection device designed to create a controlled mixing atmosphere in said sealed enclosure.

16. Mixer according to any one of the preceding claims, **characterised in that** said bowl (5) comprises, set into its walls, a device for circulating heating or cooling fluids.

17. Mixer according to any one of the preceding claims, **characterized in that** said frame (2) comprises, in its parts which are in contact with the ground, openings (11) designed to cooperate with the forks of a fork-lift truck.

18. Mixer according to any one of the preceding claims, **characterized in that** said mixer is a kneader, the mixing tools being kneading tools.

19. Industrial mixing system, **characterized in that** it comprises a mixer (1) according to claims 11 or 12, a hopper (12, 15) and a conveyor system (13) for the mixed material, these three elements being arranged so that, at the end of the mixing process, the tilting of the mixer (1) bowl (5) causes the mixed material to fall into the hopper (12,15), the latter guiding said material towards the conveyor system (13).

20. Industrial mixing system according to claim 19, **characterized in that** the mixer is mounted on an integrated elevator (14) allowing the mixed material to be poured into a hopper (15) at height.

## Patentansprüche

1. Mischer (1), der mindestens zwei Mischwerkzeuge (6a, 6b) enthält, wobei ein Gestell (2) einerseits einen Behälter (5), um zu das mischende Material zu enthalten, und andererseits Antriebseinrichtungen (4, 8) trägt, um den Behälter (5) und die Mischwerkzeuge (6a, 6b) in Drehung zu versetzen, **dadurch gekennzeichnet, dass** der Boden des Behälters (5) mit einer Welle (7) fest verbunden ist, die mit den Antriebseinrichtungen (4, 8) für den Drehantrieb des Behälters (5) verbunden ist, wobei jedes Mischwerkzeug (6a, 6b) eine Welle enthält, die drehbar am Boden des Behälters (5) montiert ist und mit den Antriebseinrichtungen (4, 8) zusammenwirkt, damit die Drehung des Behälters (5) die Drehung der Mischwerkzeuge (6a, 6b) hervorruft.

2. Mischer nach Anspruch 1, **dadurch gekennzeichnet, dass** die Antriebseinrichtungen einen Getriebemotor (4), der mit der mit dem Behälter (5) fest verbundenen Welle (7) verbunden ist, und einen von der Welle (7) durchquerten Zahnkranz (8) enthalten, der bezüglich dieser Welle (7) frei und mit dem Getriebemotor (4) fest verbunden ist, und dass jede Welle der Mischwerkzeuge (6a, 6b) ein Ritzel (10a, 10b) trägt, das mit dem Zahnkranz (8) in direktem Eingriff steht.

3. Mischer nach Anspruch 2, **dadurch gekennzeichnet, dass** der Zahnkranz (8) mit einer Außenzahnung versehen ist, wobei die Ritzel (10a, 10b) in den Außenumfang des Zahnkranzes (8) eingreifen.

4. Mischer nach Anspruch 2, **dadurch gekennzeichnet, dass** der Zahnkranz (8) mit einer Innenzahnung versehen ist, wobei die Ritzel (10a, 10b) in den Innenumfang des Zahnkranzes (8) eingreifen.

5. Mischer nach Anspruch 2, **dadurch gekennzeichnet, dass** die Antriebseinrichtungen einen Getriebemotor, der mit der mit dem Behälter fest verbundenen Welle verbunden ist, und einen von der Welle durchquerten Zahnkranz enthalten, der bezüglich dieser Welle frei und mit dem Getriebemotor fest verbunden ist, dass jede Welle der Mischwerkzeuge ein Ritzel trägt, wobei die Ritzel und der Zahnkranz sich im Wesentlichen in der gleichen Ebene befinden und mittels einer synchronen übertragungseinrichtung in Eingriff stehen.

6. Mischer nach einem der vorhergehenden Ansprüche, **dadurch gekennzeichnet, dass** jedes Mischwerkzeug so angeordnet ist, dass es ein Volumen überstreicht, dessen Hüllkurve einerseits den Innenumfang des Behälters tangiert und sich andererseits in der Nähe der Mitte des Behälters erstreckt.

7. Mischer nach einem der vorhergehenden Ansprüche, **dadurch gekennzeichnet, dass** er zwei Mischwerkzeuge (6a, 6b) aufweist, wobei die Arme jedes der Werkzeuge sich in zueinander lotrechten Ebenen befinden, und dass die Werkzeuge (6a, 6b) einander überlappende Volumen überstreichen.

8. Mischer nach einem der Ansprüche 1 bis 4, **dadurch gekennzeichnet, dass** er drei Mischwerkzeuge aufweist, die in einem Abstand von 120° zueinander um die Drehachse des Behälters (5) angeordnet sind, und dass die Werkzeuge einander überlappende Volumen überstreichen.

9. Mischer nach einem der vorhergehenden Ansprüche, **dadurch gekennzeichnet, dass** der Mischbehälter (5) im Wesentlichen zylindrisch ist.

10. Mischer nach einem der Ansprüche 1 bis 8, **dadurch gekennzeichnet, dass** der Mischbehälter (5) im Wesentlichen länglich ist.

11. Mischer nach einem der vorhergehenden Ansprüche, **dadurch gekennzeichnet, dass** der Behälter (5) auf eine Kippvorrichtung montiert ist, die es ermöglicht, einen Winkel α zwischen der Drehachse des Behälters (5) und der Senkrechten zu bilden.

12. Mischer nach Anspruch 11, **dadurch gekennzeichnet, dass** der Behälter (5) und die Antriebseinrichtungen (4, 8) eine Einheit bilden, die mit dem Gestell (2) über eine Drehzapfenverbindung verbunden ist.

13. Mischer nach einem der vorhergehenden Ansprüche, **dadurch gekennzeichnet, dass** der Behälter (5) einen anhebbaren Deckel (20) enthält.

14. Mischer nach Anspruch 13, **dadurch gekennzeichnet, dass** der Deckel (20) eine Klappe (22) zum Einführen der Zutaten des zu mischenden Teigs enthält.

15. Mischer nach Anspruch 13 oder 14, **dadurch gekennzeichnet, dass** der Deckel in der geschlossenen Stellung mit dem Behälter (5) einen dichten Raum bildet, der eine Vorrichtung zum Einspritzen oder Pumpen von Gas enthalt, das dazu bestimmt ist, in dem dichten Raum eine kontrollierte Mischatmosphäre zu erzeugen.

16. Mischer nach einem der vorhergehenden Ansprüche, **dadurch gekennzeichnet, dass** der Behälter (5) in der Dicke seiner Wände eine Vorrichtung für die Zirkulation von Heiz- oder Kühlflüssigkeiten enthält.

17. Mischer nach einem der vorhergehenden Ansprüche, **dadurch gekennzeichnet, dass** das Gestell (2) in seinen mit dem Boden in Kontakt stehenden Bereichen Steckvorrichtungen (11) enthält, die dazu bestimmt sind, mit den Gabeln eines Hubwagens zusammenzuwirken.

18. Mischer nach einem der vorhergehenden Ansprüche, **dadurch gekennzeichnet, dass** der Mischer eine Knetmaschine ist, wobei die Mischwerkzeuge Knetwerkzeuge sind.

19. Industrielle Mischanlage, **dadurch gekennzeichnet, dass** sie einen Mischer (1) nach den Ansprüchen 11 oder 12, einen Trichter (12; 15) und eine Fördervorrichtung (13) für das gemischte Material enthält, wobei diese drei Elemente so angeordnet sind, dass am Ende des Mischvorgangs das Kippen des Behälters (5) des Mischers (1) das Fallen des gemischten Materials in den Trichter (12; 15) bewirkt, wobei dieser das gemischte Material zur Fördervorrichtung (13) hin lenkt.

20. Industrielle Mischanlage nach Anspruch 19, **dadurch gekennzeichnet, dass** der Mischer auf ein integriertes Hebewerk (14) montiert ist, das das Ausschütten des gemischten Materials in einen Trichter (15) in der Höhe ermöglicht.
